# EUROPÄISCHE PATENTSCHRIFT

(11) **EP 0 227 637 B1**
(45) Veröffentlichungstag und Bekanntmachung des Hinweises auf die Patenterteilung: **14.03.1990**
(21) Anmeldenummer: 86890355.0
(22) Anmeldetag: 23.12.1986
(51) Int. Cl.: F23D 11/40, F23C 9/00, F23D 17/00

(54) **Ölbrenner**
Oil burner
Brûleur à mazout

(30) Priorität: 23.12.1985 AT 3744/85
(43) Veröffentlichungstag der Anmeldung: 01.07.1987
(73) Patentinhaber: Dr. Brücker & Zeman & Mag. Seyr Controlled Soft Combustion Gesellschaft bürgerlichen Rechts, A-5400 Hallein (Salzburg) (AT)
(72) Erfinder: Brücker, Helmut, Dr., A-4040 Linz (Oberösterreich) (DE)
(74) Vertreter: Beer, Manfred, Dipl.-Ing.

(56) Entgegenhaltungen:
- EP-A- 0 109 585
- US-A- 3 540 821
- US-A- 3 868 211

## Beschreibung

Die Erfindung betrifft einen Ölbrenner mit einer Ölzerstäubungseinrichtung, einer diese koaxial umgebenden Verbrennungsluft-Zuführung, die in eine Blendenöffnung mündet, sowie mit einem an seinen beiden Enden offenen Mischrohr für Brennstoff, Verbrennungsluft und Abgas, das stromabwärts der Blendenöffnung in einer Brennkammer angeordnet ist, wobei unmittelbar aus der Brennkammer stammendes Abgas um das Mischrohr außen herum und in einen ersten, stromaufwärtigen Abschnitt desselben hineingesaugt wird.

Ölbrenner mit Rückführung von heißem Abgas, das unmittelbar aus der Brennkammer stammt, zum Beginn der Brennkammer, sind als Blaubrenner bzw. Vergasungsölbrenner bekannt. Ein Ölbrenner mit den im einleitenden Teil des Anspruches 1 genanntene Merkmalen ist aus der DE-4-27 00 671 bekannt. Dieser Ölbrenner hat den Vorteil einer besonders rußfreien und vollständigen Verbrennung bei gutem wärmetechnischem Wirkungsgrad. Allerdings erreichen sie diese Ziele nur innerhalb eines relativ schmalen Leistungsbereiches.

Der Erfindung liegt die Aufgabe zugrunde, einen Ölbrenner der eingangs genannten Gattung unter Beibehaltung seiner Vorteile im Hinblick auf einen möglichst kleinen Schadstoffausstoß in einem erweiterten Leistungsbereich zu verbessern.

Diese Aufgabe wird bei einem Ölbrenner der eingangs genannten Art erfindungsgemäß dadurch gelöst, daß sowohl die die Ölzerstäubungseinrichtung umgebende Verbrennungsluft-Zuführung als auch ein stromabwärts gelegener, zweiter Abschnitt des Mischrohres, der gegenüber dem ersten Abschnitt desselben erweitert ist, zum Zuführen eines Gemisches von aus dem Kessel entnommenem Abgas und Verbrennungsluft mit einer Leitung zum Zuführen von Verbrennungsluft und einer Leitung zum Zuführen von abgekühltem Abgas über eine Mischvorrichtung verbunden ist, wobei die Leitung zum Zuführen des Gemisches aus Abgas und Verbrennungsluft in das Mischrohr im Bereich seiner Erweiterung von außen her einmündet.

Beim erfindungsgemäßen Ölbrenner bilden sich in der Brennkammer und in dem in dieser angeordneten Mischrohr zwei verschiedene Reaktionszonen aus:
In einer ersten Reaktionszone im ersten Abschnitt des Mischrohres kommt es durch die hohe Temperatur, die durch die Rückführung von heißem, aus der Brennkammer stammendem Abgas und abgekühltem Abgas des Kessels erreicht wird, zu einer vollständigen Vergasung des Öls, ohne daß sich Ruß bilden kann. In der zweiten Reaktionszone im zweiten Abschnitt des Mischrohres kommt es durch die Zufuhr des Gemisches von aus dem Kessel entnommenem Abgas und Verbrennungsluft zu einer Abkühlung der Reaktionsgase, so daß bei der gleichzeitigen Verbrennung zu hohe Temperaturen vermieden werden, die insbesondere die Bildung von Stickoxiden fördern würden. Die beiden Reaktionszonen sind im Hinblick auf eine vollständige Verbrennung und Maximierung der Wärmeausbeute sowie auf eine Minimierung des Anfalls von Schadstoffen getrennt regelbar. Dabei wird mit Vorteil im stromaufwärts gelegenen ersten Abschnitt des Mischrohres ein unterstöchiometrisches Luftsauerstoff-Brennstoff-Verhältnis und im zweiten Abschnitt des Mischrohres ein etwa stöchiometrisches Luftsauerstoff-Brennstoff-Verhältnis eingestellt.

Weitere bevorzugte und vorteilhafte Ausführungsformen des erfindungsgemäßen Ölbrenners sind in den Unteransprüchen gekennzeichnet und ergeben sich aus der nachstehenden Beschreibung einer Ausführungsform des erfindungsgemäßen Ölbrenners, die als nicht beschränkendes Beispiel in den Zeichnungen wiedergegeben ist. Es zeigt.
Fig. 1 einen Ölbrenner im Längsschnitt und
Fig. 2 das Regelsystem des Ölbrenners.

Beim in Fig. 1 gezeigten Ölbrenner ist eine in der Längsachse des Ölbrenners angeordnete Ölzerstäubungseinrichtung 1 koaxial von einer Verbrennungsluftzuführung umgeben, die einen inneren Bereich 2 und einen äußeren Bereich 16 aufweist. Am Ende des inneren Bereiches 2 der Verbrennungsluftzuführung ist eine Blendenöffnung 3 angeordnet. An die Blendenöffnung 3 schließt sich ein zum Ölbrenner koaxiales, an beiden Enden offenses Mischrohr 4 an. Das Mischrohr 4 besitzt einen ersten Abschnitt 5, der gegenüber der Blendenöffnung 3 erweitert ist, und einen zweiten Abschnitt 6, der gegenüber dem ersten Abschnitt 5 erweitert ist. Die Erweiterung 7 des Mischrohres 4 ist als Stufe ausgebildet und befindet sich etwa in der Mitte der Längerstreckung des Mischrohres 4. Das Mischrohr 4 ist in einer Brennkammer 8 angeordnet, die einen ersten Abschnitt 9, der etwa bis zur Erweiterung 7 des Mischrohres 4 reicht und einen zweiten Abschnitt 10 aufweist, der mit seiner Offnung 11 an einen in Fig. 1 nicht eingezeichneten Kessel anschließt.

Der erste Abschnitt 9 der Brennkammer 8 weist einen radial äußeren Mantel 12, der als Leitung für die Zufuhr eines Gemisches aus Abgas und Verbrennungsluft dient, und einen daran innen anschließenden Ringraum 13 auf. Der Ringraum 13 verbindet den zweiten Abschnitt 10 der Brennkammer 8 mit der Eingangsöffnung des Mischrohres 4. Durch Injektorwirkung des aus der Blendenöffnung 3 austretenden Gasgemisches wird aus dem zweiten Abschnitt 10 der Brennkammer 8 heißes Abgas durch die achsparallelen Leitungen 18 und den Ringraum 13 um das Mischrohr 4 außen herum in dieses hineingesaugt.

Die Verbrennungsluftzuführung mit ihren Bereichen 2 und 16, welche die Ölzerstäubungseinrichtung 1 umgibt, wird mit einem Gemisch von aus dem Kessel entnommenem, abgekühltem Abgas und Verbrennungsluft beaufschlagt. In der Verbrennungsluftzuführung 2 und 16 befindet sich eine achsparallele Leitung 14, die bei Bedarf oder im Dauerbetrieb gasförmigen Brennstoff zuführt, und die über stirnseitige, radial ausgerichtete Offnungen 15 an der Blendenöffnung 3 ausmündet.

Das Ende des äußeren Bereiches 16 der Verbrennungsluftzuführung ist über eine Ringlochblende 17 mit zwei gegeneinander verdrehbaren, gelochten Ringen, mit dem äußeren Mantel 12 des ersten Abschnittes 9 der Brennkammer 8 verbunden. Der Mantel 12 ist seinerseits über radiale Leitungen, die zwischen den Achsparallelen Leitungen 18 angeordnet sind, mit dem Beginn des erweiterten, zweiten Abschnittes 6 des Mischrohres 4 verbunden. Durch Injektorwirkung an der stufenförmigen Erweiterung 7 des Mischrohres 4 vermischt sich das aus den radialen Leitungen austretende Gemisch aus abgekühltem Abgas des Kessels und Verbrennungsluft gut mit dem aus dem ersten Abschnitt 5 des Mischrohres 4 austretenden heißen Gasgemisch.

Im ersten Abschnitt 5 des Mischrohres 4 wird ein unterstöchiometrisches Luftsauerstoff-Brennstoff-Verhältnis (λ≤1) eingestellt. Im zweiten Abschnitt 6 des Mischrohres 4 wird ein stöchiometrisches Luftsauerstoff-Brennstoff-Verhältnis (A=1) eingestellt. Im ersten Abschnitt 5 des Mischrohres 4 erfolgt die Regelung durch entsprechende Regelventile in der Luft- und/oder Ölzuleitung zum Brenner, wie an Hand der Fig. 2 weiter noch erläutert werden wird. Im zweiten Abschnitt 6 des Mischrohres 4 erfolgt die Regelung über die Ringlochblende 17.

Eine A-Sone AS, die wie in Fig. 2 gezeigt, am Ausgang des Kessels angeordnet sein kann, sorgt für ein möglichst genau stöchiometrisches Luftsauerstoff-Brennstoff-Verhältnis (λ = 1).

Eine lonisationssonde IS überwacht die Verbrennungstemperatur in der Brennkammer 8. Im Bereich der Blendenöffnung 3 ist im Ölbrenner eine Zündeinrichtung 19 angeordnet.

Wärmedämmschichten 20, 21 sorgen für eine Isolierung des äußeren Mantels 12 des ersten Abschnittes 9 der Brennkammer 8 gegenüber dem Ringraum 13.

Bei Vollastbetrieb des erfindungsgemäßen Ölbrenners findet die Verbrennung vorwiegend außerhalb des Mischrohres 4, im zweiten Abschnitt 10 der Brennkammer 8 statt. Bei Teillastbetrieb, d.h. bei gedrosselter BrennstoffZufuhr, kann die Verbrennungsfront bis in die Nähe des Endes des ersten Abschnittes 5 des Mischrohres 4 zurückfallen. Die Vorteile der vollständigen und emissionsarmen Verbrennung bleiben in beiden Fällen erhalten.

In Fig. 2 sind die Gas-, Öl- bzw. Luftleitungen mit durchgehenden Linien und die elektrischen Steuerleitungen strichliert dargestellt. Der Ölbrenner ist in Fig. 2 mit B, der Kessel mit K und eine Prozeßsteuereinheit mit P bezeichnet. Man sieht eine Zuleitung von Verbrennungsluft, die in einem regelbaren Mischventil mit einer Leitung zur Rückführung von aus dem Kessel entnommenem Abgas (Pfeil NT-ART, Niedertemperatur-Abgasrückführung) vereinigt wird und über ein Gebläse G zum Ölbrenner B verläuft.

Eine Weitere Leitung zum Ölbrenner B dient für die Zuführ von Heizöl und führ über eine Pumpe PU und ein Regelventil zum Ölbrenner B.

Eine nur im Fall der Beheizung mit gasförmigem Brennstoff vorhandene Gasleitung führt über ein Regelventil zum Ölbrenner B.

Eine Antriebseinheit M treibt das Gebläse G und die Ölpumpe P an.

Die im Ölbrenner B stattfindende Rückführung von heißem, aus der Brennkammer stammendem Abgas ist durch einen Pfeil (HT-ARF, Hochtemperatur-Abgasrückführung) angedeutet.

Der Prozeßsteuereinheit P werden folgende Signale zugeführt: _{°}
- Meßwert einer die Flammentemperatur in der Brennkammer überwachenden lonisationssonde IS,
- Meßwert einer den Restsauerstoffgehalt im Abgas des Kessels K feststellenden Ä-Sonde λS und
- Meßwert eines Temperaturfühlers TF im Kessel K.

Die Ausgangsleitungen der Prozeßsteuereinheit P führen zu einem Mischventil Luft-Kesselabgas, zur Antriebseinheit M, zum Regelventil in der Ölleitung und gegebenenfalls zum Regelventil in der Gasleitung. Eine weitere Ausgansleitung der Prozeßsteuereinheit P führt zur Zündung Z des Brenners (Zündeinrichtung 19 in Fig. 1).

## Patentansprüche

1. Ölbrenner mit einer Ölzerstäubungseinrichtung (1), einer diese koaxial umgebenden Verbrennungsluft-Zuführung (2, 16, 12), die in eine Blendenöffnung (3) mündet, sowie mit einem an seinen beiden Enden offenen Mischrohr (4) für Brennstoff, Verbrennungsluft und Abgas, das stromabwärts der Blendenöffnung (3) in einer Brennkammer (8) angeordnet ist, wobei unmittelbar aus der Brennkammer stammendes Abgas um das Mischrohr außen herum und in einen ersten, stromaufwärtigen Abschnitt (5) desselben hineingesaugt wird, dadurch gekennzeichnet, daß sowohl die die Ölzerstäubungseinrichtung (1) umgebende Verbrennungsluft-Zuführung (2, 16, 12) als auch ein stromabwärts gelegener, zweiter Abschnitt (6) des Mischrohres (4), der gegenüber dem ersten Abschnitt (5) desselben erweitert ist, zum Zuführen eines Gemisches von aus dem Kessel entnommenen Abgas und Verbrennungsluft mit einer Leitung zum Zuführen von Verbrennungsluft und einer Leitung zum Zuführen von abgekühltem Abgas über eine Mischvorrichtung verbunden ist, wobei die Leitung (16, 12) zum Zuführen des Gemisches aus Abgas und Verbrennungsluft in das Mischrohr (4) im Bereich seiner Erweiterung (7) von außen her einmündet.

2. Ölbrenner nach Anspruch 1, dadurch gekennzeichnet, daß im ersten, stromaufwärts gelegenen Abschnitt (5) des Mischrohres (4) ein unterstöchiometrisches Verhältnis zwischen Luftsauerstoff und Brennstoff und im zweiten Abschnitt (6) des Mischrohres (4) ein im wesentlichen stöchiometrisches Verhältnis zwischen Luftsauerstoff und Brennstoff eingestellt ist.

3. Ölbrenner nach Anspruch 1, dadurch gekennzeichnet, daß in der Leitung (16,12) zum Zuführen des Gemisches aus Abgas und Verbrennungsluft in den zweiten Abschnitt (6) des Mischrohres (4) eine Mengenregelvorrichtung, z.B. eine Ringlochblende (17) vorgesehen ist.

4. Ölbrenner nach Anspruch 1, dadurch gekennzeichnet, daß die Erweiterung (7) des Mischrohres (4) als Stufe ausgebildet ist und sich etwa in der Mitte der Längserstreckung des Mischrohres (4) befindet.

5. Ölbrenner nach einem der Ansprüche 1 bis 4, dadurch gekennzeichnet, daß die Brennkammer (8) einen ersten, etwa bis zur Erweiterung (7) des Mischrohres (4) reichenden Abschnitt (9) mit einem radial äußeren, vom Gemisch aus Abgas und Verbrennungsluft durchströmten Mantel (12) und einem daran innen anschließenden Ringraum (13) für die Rückführung von unmittelbar aus der Brennkammer (8) stammendem Abgas in das Mischrohr (4) aufweist und daß der äußere Mantel (12) über, bezüglich des Mischrohres (4) radial ausgerichtete Leitungen mit dem Mischrohr (4) im Bereich seiner Erweiterung (7) verbunden ist.

6. Ölbrenner nach den Ansprüchen 3 und 5, dadurch gekennzeichnet, daß die Leitung (2, 16) zum Zuführen des Gemisches aus Abgas und Verbrennungsluft in ihrem radial äußeren Bereich (16) über einen regelbaren Auslaß (17) mit dem radial äußeren Mantel (12) des ersten Abschnittes (9) der Brennkammer (8) verbunden ist.

## Revendications

1. Brüleur à mazout comprenant un dispositif de pulvérisation de mazout (1), une arrivée d'air de combustion (2, 16, 12) entourant ce dispositif coaxialement et débouchant dans une ouverture de diaphragme (3), ainsi qu'un tube mélangeur (4) ouvert à ses deux extrémités pour du combustible, de l'air de combustion et du gaz d'échappement, ce tube étant disposé en aval de l'ouverture de diaphragme (3) dans une chambre de combustion (8), du gaz d'échappement provenant directement de la chambre de combustion étant aspiré extérieurement autour du tube mélangeur et dans un premier tronçon (5) amont de ce dernier, caractérisé par le fait qu'aussi bien l'amenée d'air de combustion (2, 16, 12) entourant le dispositif de pulvérisation de mazout (1) qu'un deuxième tronçon (6) aval du tube mélangeur (4), qui est élargi par rapport au premier tronçon (5) dudit tube, sont reliés, en vue de l'amenée d'un mélange de gaz d'échappement prélevé de la chaudière et d'air de combustion, à une conduite pour l'amenée d'air de combustion et à une conduite pour l'aménée de gaz d'échappement refroidi, en passant par un dispositif mélangeur, la conduite (16, 12) pour l'amenée du mélange de gaz d'échappement et d'air de combustion débouchant de l'extérieur dans le tube mélangeur (4) dans la zone de l'élargissement (7) de ce dernier.

2. Brûleur à mazout suivant la revendication 1, caractérisé par le fait qu'un rapport sous-stoechiométrique entre l'oxygène de l'air et le combustible est établi dans le premier tronçon amont (5) du tube mélangeur (4) et qu'un rapport essentiellement stoechiométrique entre l'oxygène de l'air et le combustible est établi dans le deuxième tronçon (6) du tube mélangeur (4).

3. Brûleur à mazout suivant la revendication 1, caractérisé par le fait qu'un dispositif de réglage de débit, par exemple un diaphragme annulaire à trous (17), est prévu dans la conduite pour l'amenée du mélange de gaz d'échappement et d'air de combustion dans le deuxième tronçon (6) du tube mélangeur (4).

4. Brûleur à mazout suivant la revendication 1, caractérisé par le fait que l'élargissement (7) du tube mélangeur (4) est établi en forme de gradin et se trouve à peu près au milieu de la longueur du tube mélangeur (4).

5. Brûleur à mazout suivant l'une des revendications 1 à 4, caractérisé par le fait que la chambre de combustion (8) présente un premier tronçon (9) s'étendant à peu près jusqu'à l'élargissement (7) du tube mélangeur (4) et présentant une enveloppe (12) radialement extérieure, traversée par le mélange de gaz d'échappement et d'air de combustion, et un espace annulaire (13) s'y accordant intérieurement et servant au retour, dans le tube mélangeur (4), de gaz d'échappement provenant directement de la chambre de combustion (8), et que l'enveloppe extérieure (12) est reliée au tube mélangeur (4) dans la zone de l'élargissement (7) de ce dernier en passant par des conduites orientées radialement par rapport au tube mélangeur (4).

6. Brûleur à mazout suivant les revendications 3 et 5, caractérisé par le fait que la conduite (2, 16) pour amener le mélange de gaz d'échappement et d'air de combustion est reliée, dans sa zone (16) radialement extérieure, par une sortie (17) réglable, à l'enveloppe (12) radialement extérieure du premier tronçon (9) de la chambre de combustion (8).

## Claims

1. Oil burner with an oil atomizing device (1), a surrounding combustion air feed (2, 16, 12) coaxial thereto and which opens into an aperture (3), also with a mixing tube (4) open at both ends for fuel, combustion air and flue gas, which is arranged downstream of the aperture (3) in a combustion chamber (8), wherein flue gas emanating directly from the combustion chamber is sucked round the outside of the mixing tube and into a first, upstream section (5) of the same, characterized in that both the air combustion air feed (2, 16, 12) surrounding the oil atomizing device (1) and a second section (6) of the mixing tube (4) displaced downstream, which is enlarged relative to the first section (5) thereof are connected to a line for feeding combustion air and a line for feeding cooled flue gas through a mixing device, for feeding a mixture of flue gas from the boiler and combustion air, wherein the line (16, 12) for feeding the mixture of flue gas and combustion air opens from outside into the mixing tube (4) in the region of its enlargement (7).

2. Oil burner according to claim 1, characterized in that a sub-stoichiometric ratio is established between air oxygen and fuel in the first section (5) of the mixing tube (4) disposed upstream and in the second section (6) of the mixing tube (4) a substantially stoichiometric ratio between air oxygen and fuel is established.

3. Oil burner according to claim 1, characterized in that a quantity regulating device, e.g. an annular stop (17), is provided in the line (16, 12) for feeding the mixture of flue gas and combustion air into the second section (6) of the mixing tube (4).

4. Oil burner according to claim 1, characterized in that the enlargement (7) of the mixing tube (4) is formed as a step and is located approximately in the middle of the longitudinal extent of the mixing tube (4).

5. Oil burner according to one of claims 1 to 4, characterized in that the combustion chamber (8) comprises a first section (9) extending approximately up to the enlargement (7) of the mixing tube (4) with a radially outer jacket (12) traversed by the mixture of flue gas and combustion air and an annular space (13) disposed internally thereto for the return feed into the mixing tube (4) of flue gas emanating directly from the combustion chamber (8) and in that the outer jacket (12) is connected to the mixing tube (4) in the region of its enlargement (7) via lines radially directed relative to the mixing tube (4).

6. Oil burner according to claims 3 and 5, characterized in that the line (2, 16) for feeding the mixture of flue gas and combustion air is connected in its radially outer region (16) to the radially outer jacket (12) of the first section (9) of the combustion chamber (8) through an adjustable outlet (17).
